# DEMANDE DE BREVET EUROPEEN

(11) **EP 1 484 254 A1**
(43) Date de publication de la demande: **08.12.2004**
(21) Numéro de dépôt: 04291384.8
(22) Date de dépôt: 03.06.2004
(51) Int. Cl.: B65D 47/18

(54) **Distributeur de produit semi-liquide**

(30) Priorité: 03.06.2003 FR 0306680
(71) Demandeur: LAM-PLAN, 74240 Gaillard (FR)
(72) Inventeur: Broido, Georges Henri, 74160 Saint Julien en Genevois (FR)
(74) Mandataire: Thinat, Michel

(57) **Abrégé**

L'invention concerne un distributeur (1) de produit semi-liquide (2) contenant un tel produit (2) et comportant un corps tubulaire (3), une tête de distribution (4) du produit (2) et au moins un moyen de distribution (5) du produit (2) et dans lequel la paroi latérale (11) du corps tubulaire (3) présente au moins une partie translucide (11) comportant au moins une échelle graduée (20, 21, 22) et en ce que le dit produit (2) contient au moins un agent accélérant l'écoulement du produit (2) le long de la paroi (11) lorsque le distributeur (1) est en position verticale.

## Description

L'invention concerne un distributeur de produit semi-liquide contenant un tel produit et comportant un corps tubulaire, une tête de distribution du produit et au moins un moyen de distribution du produit.

On connaît des distributeurs permettant de distribuer un produit semi-liquide goutte-à-goutte.

Lors de l'utilisation de tels distributeurs, le contrôle de la quantité de produit utilisée s'effectue par le comptage du nombre de gouttes déposées ce qui se révèle fastidieux et peut en outre faire l'objet d'erreurs lorsque le nombre de gouttes déposées est important.

Aussi, lorsque le produit est onéreux, une accumulation d'erreurs sur l'appréciation de la quantité de produit utilisée peut entraîner des pertes financières irréversibles.

De plus, en utilisant ces distributeurs, il n'est pas possible de connaître la quantité de produit encore contenu dans le distributeur.

Dans ce contexte, l'invention vise un distributeur de produit semi-liquide permettant de pallier les inconvénients précités et d'obtenir ainsi une lecture instantanée et précise de la quantité de produit semi-liquide dans le distributeur.

Le distributeur de l'invention est essentiellement caractérisé en ce que la paroi latérale 11 du corps tubulaire 3 présente au moins une partie translucide 11 comportant au moins une échelle graduée 20, 21, 22 et en ce que le dit produit 2 contient au moins un agent accélérant l'écoulement du produit 2 le long de la paroi 11 lorsque le distributeur 1 est en position verticale.

De préférence, l'agent accélérant l'écoulement du produit 2 le long de la paroi 11 est un agent tensio-actif.

Avantageusement, la quantité d'agent tensio-actif est supérieure à 0% et inférieure à 5% en poids du produit semi-liquide 2.

Préférentiellement, l'agent tensio-actif est choisi parmi les tensio-actifs anioniques, cationiques, amphotères et non ioniques.

En outre, l'agent tensioactif utilisé peut appartenir à la famille des esters de composés polyhydroxylés.

Avantageusement, l'agent tensio-actif est un ester de sorbitan.

Il est également possible que l'agent tensio-actif soit un carboxylate.

De préférence, la paroi 11 est translucide sur toute sa surface.

Dans un mode de réalisation de l'invention, l'échelle graduée 20, 22 est sensiblement verticale et s'étend longitudinalement au moins sur toute la longueur de la paroi 11.

Selon un autre mode de réalisation de l'invention, l'échelle graduée 21 s'étend de façon hélicoïdale le long de la paroi 11.

De plus, il est envisagé que la tête de distribution 4 présente une paroi latérale cylindrique translucide 14 comportant un filetage 17 qui coopère avec la face interne d'un bouchon 18 pour assurer le vissage de ce dernier sur la tête de distribution 4.

Dans ce cas, l'échelle graduée 20, 21, 22 s'étend depuis la paroi 11 jusqu'à la paroi cylindrique translucide 14 de la tête de distribution 4 et en ce que le filetage présente une interruption longitudinale 23 permettant de visualiser l'échelle graduée 20, 21, 22 sur la paroi translucide 14 de la tête de distribution 4.

Avantageusement, l'échelle graduée 20, 21, 22 est simple ce qui permet la lecture de la quantité de produit 2 restant dans le distributeur.

En outre, l'échelle graduée 20,21,22 peut est inversée ce qui permet de lire la quantité de produit 2 utilisé.

Dans le distributeur de l'invention le moyen de distribution 5 du produit 2 peut comporter une capsule souple 10 sur laquelle une pression manuelle est exercée pour assurer le passage du produit 2 vers l'extérieur du distributeur 1 à travers la tête de distribution 4.

Aussi, la tête de distribution 4 peut comporter un passage tubulaire de sortie du produit 16 dont le diamètre est adapté à la distribution goutte-à-goutte du produit 2.

De préférence, le produit semi-liquide 2 contient des particules abrasives en suspension dans un liant.

Dans ce cas, il est avantageux que les particules abrasives aient un diamètre compris entre 0,25 et 90 microns.

L'invention sera mieux comprise et d'autres buts, avantages et caractéristiques de celle-ci apparaîtront plus clairement à la lecture de la description qui suit et qui est faite au regard des dessins annexés qui représentent des exemples non limitatifs de réalisation de l'invention et sur lesquels :
- la figure 1 est une vue de face du distributeur de l'invention selon un premier mode de réalisation ;
- la figure 2 est une vue en coupe selon l'axe II-II du distributeur de la figure 1 représenté sans bouchon 18 ;
- la figure 3 représente une vue de face du distributeur de l'invention selon un deuxième mode de réalisation ; et
- la figure 4 représente une vue de face du distributeur de l'invention selon un troisième mode de réalisation.

Les figures 1 et 2 représentent un distributeur 1 de l'invention adapté à la distribution d'un produit semi-liquide 2 et qui présente principalement un corps tubulaire 3, contenant le produit 2, une tête de distribution 4 solidaire fixée à l'une des extrémités du corps tubulaire 3 et en communication de produit 2 avec le corps 3, et un moyen de distribution 5 du produit 2 à travers la tête de distribution 4 qui est fixé à l'autre extrémité du corps tubulaire 3.

Une paroi latérale translucide 6 s'étend longitudinalement approximativement sur toute la longueur du distributeur 1 et présente une partie supérieure cylindrique 7 prolongée par un épaulement supérieur 8 sur lequel une partie cylindrique 9 du moyen de distribution du produit 5 vient en appui solidairement à la paroi supérieure 7 et coaxialement au distributeur 1.

La partie cylindrique 9 du moyen de distribution du produit comporte sur sa partie supérieure, une capsule souple 10 qui est fixée solidairement par son bord latéral externe 10a sur la face interne de la partie cylindrique 9 et qui vient en appui sur l'extrémité supérieure de la paroi cylindrique 7.

La paroi 6 présente également une partie centrale approximativement cylindrique 11 qui correspond à la paroi latérale du corps tubulaire 3 et qui s'étend depuis l'épaulement 8 jusqu'à un épaulement inférieur 12 prolongé par une paroi annulaire 13 raccordée à la tête de distribution 4 qui présente une paroi inférieure cylindrique translucide 14 de plus petit diamètre qui se termine par une partie tronconique 15 et un passage tubulaire de sortie du produit de petit diamètre 16.

Le diamètre du passage tubulaire 16 est adapté à la distribution goutte-à-goutte de produit.

La face externe de la paroi inférieure cylindrique 14 présente un filetage 17 coopérant avec la face interne d'un bouchon 18 pour assurer le vissage du bouchon 18 sur la tête de distribution 4

Avant son utilisation, le bouchon 18, est lié de façon frangible à une pièce annulaire 19 fixée sur la paroi annulaire 13 et venant en appui sur l'épaulement inférieur 12.

Le distributeur 1 peut être réalisé en un ou plusieurs matériaux polymériques de type polypropylène, polycarbonate et/ou polystyrene acrylonitrile.

La distribution du produit abrasif 2 par le distributeur 1 est assurée en exerçant une pression relativement brève sur la capsule souple 10 et en maintenant le distributeur en position approximativement verticale ce qui permet la distribution contrôlée d'une ou de plusieurs gouttes de produit 2 à travers le passage tubulaire 16.

Selon l'invention, le distributeur 1 présente une échelle verticale graduée 20 qui est imprimée sur toute la longueur de la paroi centrale translucide 11 et adaptée à la lecture de la quantité de produit 2 restant et/ou à la lecture de la quantité de produit utilisé et dont la forme est conforme aux échelles de graduation bien connues de l'homme du métier.

Ainsi, la graduation de l'échelle 20 peut être simple pour permettre la lecture de la quantité de produit 2 contenue dans le distributeur 1 ou inversée pour permettre la lecture de la quantité de produit 2 utilisée ou bien encore peut présenter ces deux types de graduations sur la même échelle 20.

Selon une variante de l'invention représentée en figure 2, l'échelle graduée 21 est hélicoïdale et s'étend sur toute la longueur de la paroi centrale 11 ce qui permet une lecture facilitée et plus précise de la quantité de produit restant dans le tube ou déjà utilisé selon la graduation de l'échelle 21.

Selon une autre variante de l'invention représentée en figure 4, l'échelle graduée 22 s'étend jusqu'à la paroi inférieure cylindrique translucide 14 de la tête de distribution 4.

Pour rendre visible la partie de l'échelle graduée 22 au niveau de la paroi 14, le filtage 17 présente une interruption longitudinale 23.

De cette façon, en fin d'utilisation du distributeur 1, lorsque le produit semi-liquide 2 n'est plus contenu que dans la tête de distribution 4, sa quantité est également mesurable.

De plus, selon l'invention et pour tous les modes de réalisation décrit ci-dessus, le produit semi-liquide 2 contient un agent tensio-actif choisi parmi les tensio-actifs anioniques, cationiques, amphotères et non ioniques qui diminue la tension superficielle du produit semi-liquide 2 sur la paroi 6 permettant ainsi l'écoulement instantané du produit 2 le long de la paroi 11 et ce, sans film résiduel, lorsque le distributeur 1 est maintenu en position verticale.

De préférence, les agents tensio-actifs sont choisis parmi les tensioactifs anioniques tels que les sulfates, les carboxylates et les sulfonates, les tensioactifs cationiques tels que les dérivés de l'imidazoline et les sels d'ammonium quaternaires, les tensioactifs amphotères tels que les bétaines et les sulfobétaines et les tensionactifs non ioniques tels que les oxyéthylates et les esters des composés polyhydroxylés.

Avantageusement, les tensio-actifs utilisés sont les carboxylates et les esters de composés polyhydroxyles tels que les esters de sorbitan.

La quantité d'agent tensioactif ajouté au produit 2 doit être adaptée à la nature du produit semi-liquide 2 et à l'efficacité souhaitée en terme de rapidité d'écoulement du produit semi-liquide 2 le long de la paroi 11.

De préférence, la quantité d'agent tensioactif est inférieure à 5% en poids du produit abrasif 2.

A titre d'exemple, une à deux gouttes d'agent tensioactif peuvent être ajoutées à 100 à 200 g de produit semi-liquide 2.

Selon l'invention, l'ajout d'agent tensio-actif dans le produit semi-liquide 2 et la présence d'une échelle graduée visible sur le distributeur 1 permet d'obtenir une lecture rapide et précise de la quantité de produit 2 contenue dans le distributeur 1 et/ou de la quantité de produit 2 consommée puisque lorsque le distributeur 1 est maintenu en position verticale, le produit s'écoule rapidement le long de la paroi 6 en ne laissant aucun film de produit 2 sur cette paroi par l'effet combiné de la gravité et de la présence de l'agent tensio-actif ce dont il résulte que le niveau réel de produit 2 dans le distributeur 1 est rapidement visible, la quantité précise de produit 2 pouvant être immédiatement lu sur l'échelle graduée 20, 21, 22.

A titre d'exemple, le produit semi-liquide 2 peut être un produit à base de particules abrasives 2, nommé ci-après produit abrasif 2, qui est utilisé pour le rodage ou le polissage de tout matériau en nécessitant.

Dans ce domaine, le polissage s'effectue par l'application de quelques gouttes de produit abrasif 2 sur le matériau à polir suivi du fonctionnement d'un appareil de polissage adapté qui, par friction des particules abrasives sur la surface du matériau, permet d'obtenir une rugosité de surface contrôlée.

Les distributeurs de produit abrasif sont adaptés à la distribution de faibles quantités de produit puisque, comme mentionné précédemment, les techniques de polissage nécessitent l'application de quelques gouttes seulement de produit abrasif sur le matériau à polir.

Selon la nature du matériau à polir ou la rugosité de surface souhaitée, la taille des particules abrasives varie généralement entre 0,25 et 90 microns et ces particules peuvent être en suspension dans un liant à base d'eau, d'huile ou dans un solvant quelconque.

Les particules abrasives en suspension doivent être réparties de façon relativement homogène dans le produit et ne doivent pas former d'agglomérat ce qui diminuerait l'efficacité du produit lors de son utilisation et ce, même après ajout d'un ou de plusieurs agents tensio-actifs.

De plus, il est impératif que le produit abrasif et le ou les agents ajoutés soit biodégradables, ne présentent aucun caractère dangereux, toxique, nocif ou irritant pour l'utilisateur.

La quantité et la nature de l'agent tensio-actif dans le produit 2 doit être adapté pour éviter l'agglomération et la décantation des particules abrasives et, de façon, plus générale, ne doit pas modifier les propriétés du produit abrasif 2 en terme de stabilité, homogénéité et efficacité.

Naturellement, l'invention ne se limite pas aux exemples précités puisque toute échelle graduée adaptée à la visualisation de la quantité de produit quelconque semi-liquide 2 contenu dans le distributeur 1 peut être utilisé et, de la même façon, un ou plusieurs agents accélérant l'écoulement du produit semi-liquide le long de la paroi 6 du distributeur 1 peuvent être ajoutés au produit semi-liquide 2.

## Revendications

1. Distributeur (1) de produit semi-liquide (2) contenant un tel produit (2) et comportant un corps tubulaire (3), une tête de distribution (4) du produit (2) et au moins un moyen de distribution (5) du produit (2), **caractérisé en ce que** la paroi latérale (11) du corps tubulaire (3) présente au moins une partie translucide (11) comportant au moins une échelle graduée (20, 21, 22) et **en ce que** le dit produit (2) contient au moins un agent accélérant l'écoulement du produit (2) le long de la paroi (11) lorsque le distributeur (1) est en position verticale.

2. Distributeur selon la revendication 1, **caractérisé en ce que** l'agent accélérant l'écoulement du produit (2) le long de la paroi (11) est un agent tensio-actif.

3. Distributeur selon la revendication 2, **caractérisé en ce que** la quantité d'agent tensio-actif est supérieure à 0 % et inférieure à 5% en poids du produit semi-liquide (2).

4. Distributeur selon l'une quelconque des revendications 2 ou 3, **caractérisé en ce que** l'agent tensio-actif est choisi parmi les tensio-actifs anioniques, cationiques, amphotères et non ioniques.

5. Distributeur selon la revendication 4, **caractérisé en ce que** l'agent tensioactif appartient à la famille des esters de composés polyhydroxylés.

6. Distributeur selon la revendication 5, **caractérisé en ce que** l'agent tensio-actif est un ester de sorbitan.

7. Distributeur selon la revendication 6, **caractérisé en ce que** l'agent tensio-actif est un carboxylate.

8. Distributeur selon l'une quelconque des revendications précédentes, **caractérisé en ce que** la paroi (11) est translucide sur toute sa surface.

9. Distributeur selon la revendication 8, **caractérisé en ce que** l'échelle graduée (20, 22) est sensiblement verticale et s'étend longitudinalement au moins sur toute la longueur de la paroi (11).

10. Distributeur selon la revendication 8, **caractérisé en ce que** l'échelle graduée (21) s'étend de façon hélicoïdale le long de la paroi (11).

11. Distributeur selon l'une quelconque des revendications précédentes, **caractérisé en ce que** la tête de distribution (4) présente une paroi latérale cylindrique translucide (14) comportant un filetage (17) qui coopère avec la face interne d'un bouchon (18) pour assurer le vissage de ce dernier sur la tête de distribution (4).

12. Distributeur selon la revendication 11, **caractérisé en ce que** l'échelle graduée (20, 21, 22) s'étend depuis la paroi (11) jusqu'à la paroi cylindrique translucide (14) de la tête de distribution (4) et **en ce que** le filetage présente une interruption longitudinale (23) permettant de visualiser l'échelle graduée (20, 21, 22) sur la paroi translucide (14) de la tête de distribution (4).

13. Distributeur selon l'une quelconque des revendications précédentes, **caractérisé en ce que** l'échelle graduée (20, 21, 22) est simple ce qui permet la lecture de la quantité de produit (2) restant dans le distributeur.

14. Distributeur selon l'une quelconque des revendications précédentes, **caractérisé en ce que** l'échelle graduée (20,21,22) est inversée ce qui permet de lire la quantité de produit (2) utilisée.

15. Distributeur selon l'une des revendications précédentes, **caractérisé en ce qu'**il comporte des moyens permettant de distribuer le produit (2) goutte-à-goutte.

16. Distributeur selon la revendication 15, **caractérisé en ce que** le moyen de distribution (5) du produit (2) comporte une capsule souple (10) sur laquelle une pression manuelle est exercée pour assurer le passage du produit (2) vers l'extérieur du distributeur (1) à travers la tête de distribution (4).

17. Distributeur selon l'une des revendications 15 ou 16, **caractérisé en ce que** la tête de distribution (4) comporte un passage tubulaire de sortie du produit (16) dont le diamètre est adapté à la distribution goutte-à-goutte du produit (2).

18. Distributeur selon l'une quelconque des revendications précédentes, **caractérisé en ce que** le produit semi-liquide (2) contient des particules abrasives en suspension dans un liant.

19. Distributeur selon la revendication 18, **caractérisé en ce que** les particules abrasives ont un diamètre compris entre 0,25 et 90 microns.
